# EUROPÄISCHE PATENTANMELDUNG

(11) **EP 2 554 450 A1**
(43) Veröffentlichungstag der Anmeldung: **06.02.2013**
(21) Anmeldenummer: 12005520.7
(22) Anmeldetag: 30.07.2012
(51) Int. Cl.: B61B 7/00

(54) **ANTRIEBSSYSTEM FÜR SEILFAHRZEUGE**

(30) Priorität: 02.08.2011 IT BZ20110036
(71) Anmelder: Trojer, Karl, 39018 Terlano (BZ) (IT); Costabiei, Hans, 39030 Gais (BZ) (IT); Trojer, Hans Karl, 39018 Terlano (BZ) (IT)
(72) Erfinder: Trojer, Karl, 39018 Terlano (BZ) (IT); Costabiei, Hans, 39030 Gais (BZ) (IT); Trojer, Hans Karl, 39018 Terlano (BZ) (IT)
(74) Vertreter: Oberosler, Ludwig

(57) **Zusammenfassung**

Antriebssystem für Seilfahrzeuge bestehend aus mindestens einem Tragseil (6, 6x) und eventuell mindestens einem Warpseil (7), aus einem Fahrzeug welches eine Aufhängung (4, 5; 14, 15; 24, 25) mit mindestens einem Laufwerk, bestehend aus gelenkigen Rollenwiegen (4, 14, 24) und Laufrollen (4a) welche am besagten Tragseil (6, 6x) aufliegen, aufweist und bestehend aus einer mit dem Fahrzeug verbundenen Struktur (5, 15, 25) der Aufhängung, wobei der Antrieb mittels mindestens einem elektrischen Linearmotor (2, 3) erfolgt, dessen Stator (2) längs mindestens einem Tragseil (6x) oder längs mindestens einem Warpseil (7) befestigt ist, während der Läufer (3) des Linearmotors an der Aufhängung (4, 5; 14, 15; 24, 25) oder oberhalb, unterhalb oder seitlich am Fahrzeug selbst befestigt ist.

## Beschreibung

Es sind Antriebssysteme für Fahrzeuge mit Selbstantrieb bekannt welche sich auf Tragseilen mit oder ohne Warpseil bewegen indem sie Seilrollen, Rollenbatterien Greifketten oder Greifriemen nutzen welche direkt auf mindestens ein Tragseil wirken, welches in diesem Fall auch als Warpseil dient, oder welche auf mindestens ein Warpseil wirken, wobei das Fahrzeug von mindestens einem Tragseil getragen wird.

Während das Antriebssystem für Fahrzeuge, welche von Zugseilen bewegt werden, das am meisten verbreitete ist und aus einer bergseitigen oder talseitigen Antriebsstation besteht, das Merkmal aufweist, dass die, sich auf der Strecke befindlichen Fahrzeuge, mechanisch unter sich verbunden sind, weisen die Systeme mit Fahrzeugen welche mit, auf das Tragseil oder auf ein Warpseil wirkenden, Seilrollen, Rollenbatterien, Greifketten, oder Greifriemen ausgestattet sind, Selbstantrieb auf, indem sie mit Verbrennungsmotoren oder Elektromotoren ausgestattet sind welche über ein Getriebe die treibende Drehbewegung auf die besagten Seilrollen, Rollenbatterien, Greifketten oder Greifriemen übertragen.

Die bekannten Fahrzeuge mit Selbstantrieb haben nur sehr begrenzte Anwendung gefunden, weil das System, welches von einem Warpseil Gebrauch macht, betreffend die Fahrgeschwindigkeit begrenzt ist, weiters hat das Fahrzeug ein beachtenswertes Eigengewicht, das System mit nur einem Tragseil erweist sich als sehr begrenzt betreffend das Überwinden von stärkeren Steigungen und bewirkt eine beachtenswerte Abnützung am Seil und an den Greifelementen welche auf dieses wirken.

Betreffend den Antrieb der Fahrzeuge sind Systeme für Schienenfahrzeuge bekannt, welche elektrische Linearmotoren einsetzen von welchen die als Stator bezeichnete Komponente an feststehenden starren Trägern befestigt ist während die zweite, als Läufer bezeichnete, Komponente des Motors am Fahrzeug befestigt ist; diese Anordnung der beiden Teile des Linearmotors kann auch vertauscht erfolgen. Die besagten Fahrzeuge sind als Magnetkissenbahn, als Magnetschwebebahn oder als Magnetbahn bekannt, wobei das Gewicht der Fahrzeuge vollständig oder teilweise von einem Magnetkissen getragen wird während die Fortbewegung über einen elektrischen Linearmotor erfolgt (Magnetbahn "Transrapid" in Shanghai). Es sind weiters Fahrzeuge für Steinbrüche oder Bergwerke bekannt, welche auf starren Schienen, ohne Magnetkissen über einen Linearmotor angetrieben sind. Das bekannte städtische Transportsystem auf erhöhten starren Schienen, wie die "Wuppertaler Schwebebahn", stört durch ihre Trassenführung sehr das Stadtbild und verursacht eine hohe Lärmbelastung.

Weiters ist das System mit Schienen auf welchen die Fahrzeuge über ein Zugseil bewegt werden, wie jenes der Standseilbahnen oder der "Minimetro" in Perugia bekannt.

Die Erfindung stellt sich die Aufgabe ein Antriebssystem für Seilfahrzeuge mit Selbstantrieb zu schaffen, welches von mindestens einem Tragseil Gebrauch macht, das gegebenenfalls auch die Funktionen eines Warpseils übernehmen kann, welches für die Überwindung von beachtenswerten Steigungen geeignet ist, wobei der Verschleiß durch übermäßige Reibung ausgeschlossen wird, wobei die Belastung des architektonischen Umfeldes und die Lärmbelastung minimiert werden, wobei höhere Fahrgeschwindigkeiten entlang der Strecke ermöglicht werden und wobei eine hohe Flexibilität betreffend die Transportkapazität und die Frequenz der Fahrzeuge auf der selben Trasse ermöglicht werden.

Diese Aufgabe wird erfindungsgemäß dadurch gelöst, dass die Fahrzeuge mit mindestens einer Aufhängung mit mindestens einem Laufwerk ausgestattet sind welches auf mindestens einem Tragseil läuft, wobei das Tragseil auch als Warpseil wirken kann und das Seil selbst mit dem Stator eines elektrischen Linearmotors ausgestattet ist, oder welche auf mindestens einem Tragseil laufen und mit einer Rollenbatterie oder Raupe für die Auflage und Führung von mindestens einem Warpseil ausgestattet sind, wobei dieses den Stator eines elektrischen Linearmotors trägt, während der entsprechende Läufer fest an der Aufhängung des Fahrzeuges, in einem Bereich nahe am Stator, aufgebaut ist, welcher seinerseits vom Tragseil oder von einem oder von mehreren spezifischen Warpseilen getragen wird. Der besagte, vom Warpseil getragene, Stator kann aus mindestens einer Reihe von Blechpaketen oder Magnetplättchen bestehen, während der mit elektrischem Strom gespeiste Läufer, welcher die wandernden Magnetfelder erzeugt, am Fahrzeug aufgebaut ist welches mit Stromquelle, Stromgenerator oder mit einer elektrischen Verbindung ausgestattet ist. Die besagten Pakete ohne Stromzuführung welche den Stator bilden, sind am Trag- oder Warpseil über starre oder elastische Trägerelemente befestigt welche unter sich, in Längsrichtung des Seiles, beabstandet befestigt sind um nicht die Dynamik und die Verformbarkeit des Seiles zu beeinträchtigen. Die besagten Statorpakete können weiters unter sich starr oder elastisch verkettet sein.

Die durch das erfindungsgemäße System angetriebenen Fahrzeuge eignen sich für einen ferngesteuerten Betrieb, ohne die Anwesenheit eines Fahrers im Fahrzeug auszuschließen.

Die Rollenpaare des Laufwerkes können von der bekannten Art, für die Fortbewegung auf einem Tragseil oder auf zwei Tragseilen sein. Das Tragseil oder die Tragseile selbst können vorzugsweise mit jenem Teil des Linearmotors versehen sein welcher nicht eine elektrische Einspeisung braucht, das heißt mit dem Stator welcher aus einer Reihe von Blechpaketen oder Magnetplättchen besteht. Falls das Tragseil oder die Tragseile ausschließlich tragende Funktion haben, sind ein oder mehrere Warpseile vorgesehen welche mit Bügel versehen sind welche diese Seile unter sich verbinden und vorzugsweise zwei Reihen von Blechpaketen oder Magnetplättchen tragen. Im Falle eines mit Stator ausgestatteten Tragseils, kann der mit elektrischem Strom gespeiste entsprechende Läufer des Lineartmotors am Fahrzeug in einer Position vorgesehen sein welche der Position der unterhalb des Tragseils befestigten Elemente des Stators entspricht. Im Falle eines spezifischen Warpseiles oder spezifischer Warpseile welche die, den Stator bildenden, Elemente tragen, ist am Fahrzeug eine führende und stützende Raupe oder Rollengruppe vorgesehen welche geeignet ist, die Vorbeifahrt des am Fahrzeug aufgebauten Läufers in einer Position zu sichern welche jener des, am Warpseil oder an den Warpseilen befestigten, Stators entspricht. Um zu verhindern dass, während der Bewegung des Fahrzeugs, Elemente des Läufers mit Elementen des Stators in direkte Berührung kommen, sind am Läufer Führungsrollen oder -raupen vorgesehen welche sich am Stator abstützen.

Der Stator des Linearmotors ist vorzugsweise von der Art mit zwei gleichen aktiven Seiten, in diesem Fall ist der Läufer doppeltwirkend indem er das Wandern der Magnetfelder an beiden gegenüberliegenden Seiten des Stators nutzt. Es wird die Wirkung mehrerer Läufer am selben Stator nicht ausgeschlossen. Die Stützraupe oder die Stützrollengruppe kann gelenkig an der Aufhängung des Fahrzeuges, über dem Dach des Fahrzeuges, unterhalb oder seitlich am Fahrzeug angebracht sein.

Das mit erfindungsgemäßem Antriebssystem versehene Fahrzeug eignet sich um auf bekannte Art, z.B. mittels seitlicher Antriebsrollen, aus einer von der Seilanlage entkoppelten Warteposition, in eine Position auf der Seilanlage gebracht zu werden um sich anschließend autonom und unabhängig entlang der Seilanlage zu bewegen, wobei das Fahrzeug auf bekannte Weise in eigenen Zwischenstationen oder Endstationen die Seilanlage wieder verlassen kann.

Erfindungsgemäß können sich auf dem selben Tragseil, bzw. auf den selben Tragseilpaaren, mehrere einzelne, zueinander beabstandete, Fahrzeuge mit Selbstantrieb, zueinander unabhängig gleichzeitig bewegen; es können sich mehrere Gruppen von gekoppelten Fahrzeugen mit Selbstantrieb und/oder mehrere Fahrzeuge mit Selbstantrieb mit einem oder mehreren angekoppelten Fahrzeugen ohne Läufer, bewegen.

Die Erfindung wird anhand einiger vorzuziehender, in den Zeichnungen schematisch dargestellter, Ausführungsbeispiele von Seilfahrzeugen mit erfindungsgemäßem Antriebssystem, näher erklärt, dabei erfüllen die Zeichnungen rein erklärenden, nicht beschränkenden Zweck.

Die Fig. 1 zeigt in Vorderansicht den oberen Teil der erfindungsgemäßen Aufhängung mit Laufwerk und Rollengruppen für ein Seilfahrzeug mit Selbstantrieb, mit einem Tragseil welches mit dem Stator eines elektrischen Linearmotors ausgestattet ist, während der entsprechende Läufer des selben Motors am Laufwerk des Fahrzeugs aufgebaut ist.

Die Fig. 2 zeigt in leicht verkleinertem Maßstab die Schnittdarstellung eines Teiles der Aufhängung mit Laufwerk und Rollengruppen, gemäß der in Fig. 1 gezeigten Schnittfläche II-II.

Die Fig. 3 zeigt die Vorderansicht des oberen Teiles der erfindungsgemäßen Aufhängung mit Fahrwerk und Rollengruppen für ein Seilfahrzeug mit Selbstantrieb, mit zwei parallelen Tragseilen und einem Warpseil welches mit dem Stator eines Linearmotors ausgestattet ist, wobei der Stator mittels einer an der Aufhängung vorgesehenen Stützraupe in den Bereich des Läufers des Linearmotors gebracht wird welcher an der selben Aufhängung befestigt ist.

Die Fig. 4 zeigt den Schnitt durch den oberen Teil der in Fig. 3 dargestellten Aufhängung, gemäß der in Fig. 3 gezeigten Schnittfläche IV-IV.

Die Fig. 5 zeigt die Vorderansicht des oberen Teiles der Aufhängung eines Seilfahrzeuges mit Selbstantrieb, mit Rollengruppen für zwei parallele Tragseile, mit Führungs- und Stützraupe für ein Warpseilpaar welches mittels Bügel zwei Statoren eines elektrischen Linearmotors trägt, weiters wird der beidseitige Läufer des Linearmotors gezeigt welcher am Laufwerk befestigt ist und mit Strom versorgt wird.

Die Fig. 6 zeigt die Aufhängung des in Fig. 5 dargestellten Seilfahrzeuges mit Selbstantrieb im Schnitt, gemäß der in Fig. 5 gezeigten Schnittfläche VI-VI.

An den, in den beigelegten Zeichnungen dargestellten, Ausführungsbeispielen des durch elektrischem Linearmotor betriebenen Seilfahrzeuges mit Selbstantrieb ist ausschließlich die Aufhängung 5, 15, 25 mit den bekannten Rollengruppen, mit den entsprechenden Rollenwiegen 4, 14, 24 und den am Tragseil 6x, bzw. an den parallelen Tragseilen 6, aufliegenden Laufwerkrollen 4a gezeigt. An der Aufhängung 5, 15, 25 ist ein Paar paralleler Läufer 3 eines Linearmotors befestigt welche mit elektrischem Strom, z.B aus einer bekannten Wasserstoffanlage mit Brennstoffzellen, Inverter und Batterien, versorgt werden.

Das Tragseil 6x selbst, trägt mittels Bügel 1 zwei Reihen von Blechpaketen oder Magnetplättchen des Stators 2 des Linearmotors und funktioniert gleichzeitig als Warpseil (Fig. 1, 2). In diesem Fall ist das Laufwerk, bestehend aus bekannten Rollenwiegen 4 mit drehbar gelagerten 4b, am Seil 6x aufliegenden Laufwerkrollen 4a, mit einem Gelenk 4x für die Aufhängung 5, welches eine quer zum Seil 6x verlaufende Drehachse aufweist, und mit einem Gelenk 4y mit, zum Seil 6x paralleler, Drehachse für einen Trägerarm 5r versehen. Am unterem Ende 5s dieses Trägerarms sind die beiden Teile des Läufers 3 und die Auflagerollen 9 angebracht, letztere sind mit senkrechter Drehachse so gelagert 9a dass ein Mindestabstand zwischen den Elementen des Stators 2 und den Elementen des Läufers 3 sichergestellt ist.

Im Falle zweier zueinander paralleler Tragseile 6 (Fig. 3, 4) ist die Aufhängung 14, 15, welche auf bekannte Weise mit schwenkbar gelagerten 14x Rollenwiegen 14a und drehbar gelagerten 4b, am Seil 6 aufliegenden, Laufwerkrollen 4a versehen ist, im unteren Bereich mit einem Träger für die Elemente des Läufers 3 versehen. Der selbe Träger ist mit einer Führungs- und Stützraupe 8 versehen welche auf Rollen 8a läuft welche ihrerseits an einer, mit horizontaler Drehachse 8x am Trägerarm 5s gelagerten, Rollenwiege 8b gelagert sind, weiters sind Auflagerollen 9 vorgesehen welche mit vertikaler Achse gelagert sind. Die Führungs- und Stützraupe 8 hebt das Warpseil 7, zusammen mit den Bügeln 1 und den Elementen welche den Stator 2 bilden, in einen Bereich an, welcher dem Durchlauf des Läufers 3 entspricht, während die Rollen 9 den Mindestabstand zwischen Stator 2 und Läufer 3 sichern. Das Warpseil 7 kann, zusammen mit den Elementen des Stators 2, an verschiedenen Stellen jeder Spannweite des Seiles durch bekannte, an den Tragseilen 6 angebrachten, Stützstrukturen 6z aufgehängt werden, diese haben gleichzeitig die Funktion die Tragseile 6 zu stabilisieren und deren Abstande konstant zu halten. Die Aufhängung des Fahrzeuges besteht in diesem Fall aus einen Arm 15 welcher am oberen Ende mit Drehgelenk 15x mit horizontaler und, zur Längserstreckung der Tragseile 6 paralleler, Drehachse ausgestattet ist und in dessen Nähe mit einem Gelenk ausgestattet ist welches eine, zur Seil-Längserstreckung senkrechte, Drehachse 15x aufweist.

Im Falle zweier zueinander paralleler Tragseile 6 (Fig. 5, 6) ist die Aufhängung 24, 25 aus Laufwägen mit bekannten Rollenwiegen 24 gebildet an welchen die, auf den Tragseilen 6 aufliegenden, Laufrollen 4 drehbar gelagert 4b sind, während das Fahrzeug von einer Struktur 25 getragen wird welche mit einer, quer zur Längserstreckung der Seile und horizontal verlaufender, Drehlagerung 25y beidseitig an den Laufwerken angelenkt ist, wobei diese aus gelenkigen Laufrollenwiegen 24 bestehen. Im mittleren Bereich trägt die Struktur der Aufhängung 25 die Elemente des Läufers 3 des Linearmotors und eine Stütz- und Führungsraupe 8 welche über, an einer Rollenwiege gelagerte, Rollen 8a läuft, wobei die Rollenwiege an der Struktur 25 schwenkbar gelagert 8x ist. Diese Stütz- und Führungsraupe bewirkt, dass der Läufers 3 des, an der Struktur 25 der Aufhängung aufgebauten, Linearmotors sich im Bereich des Stators 2 des Linearmotors bewegt, wobei der Stator mittels Bügel 1 von zwei parallelen Warpseile 7 getragen wird. Dieses Befestigungssystem des Stators bietet eine Stabilität in horizontaler Richtung in Bezug auf die Bewegungen des Läufers 3, diese Stabilität entsteht durch die Anordnung der parallelen und horizontal beabstandeten Warpseile 7 und durch die starr oder elastisch mit den Warpseilen 7 verbunden Bügel 1 welche einen H-förmigen Gesamtquerschnitt bilden. Um auf jeden Fall einen direkten Kontakt zwischen den Elementen des Stators 2 und den Elementen des Läufers 3 zu verhindern, können an den Endbereichen des Läufers, Rollen mit senkrechter Rotationsachse, Schleifbügel oder auf Rollen laufende Raupen in einer Position vorgesehen sein, dass diese außen an den Elementen des Stators 2 anliegend laufen.

Natürlich können die Rollen 9, welche zwischen Stator 2 und Läufer 3 des Linearmotors wirken um zwischen diesen einen Mindestabstand zu sichern, von Raupen und/oder von Schleifbügel ersetzt werden. An den Endbereichen des Läufers 3 können Bürst-, Schab- und/oder Heizvorrichtungen für die Sauberhaltung des Stators 2, bzw. für das Schmelzen von Reif, Schnee oder Eis, vorgesehen sein. Der Stator 2 kann auch mit einer Abdeckung 11, zwecks Abfluss des Wassers und Abrutschen des Schnees, versehen sein.

Die Bügel 1 für die Befestigung der Elemente des Stators können, in Bezug auf die Befestigungsart an einem Tragseil 6x oder an einem oder mehreren Warpseilen 7, verschiedene Form haben. Jedenfalls haben die genannten Bügel 1 eine begrenzte Längserstreckung und können, eventuell unter Zwischenlage elastischer Elemente, unabhängig voneinander, befestigt sein oder unter sich durch starre oder elastische Elemente verkettet sein um nicht die Dynamik und die Dehnung der Seile 6x, 7 zu behindern. Insbesondere bei Befestigung an einem Tragseil 6x oder an einem einzelnen Warpseil 7, sind die Torsionsbewegungen der Seile zu berücksichtigen, welchen dadurch entgegengewirkt werden kann dass, z.B. die den Stator 2 bildenden Elemente so angeordnet werden, dass der Schwerpunkt, in Bezug auf die Längsachse des Seiles 6x, 7, eindeutig unterhalb dieser Achse liegt.

Sei es der Stator 2, als auch der Läufer 3 des Linearmotors, können verschiedene Querschnitte haben um für den Stator 2 ein reduziertes Lineargewicht und eine möglichst hohe Magnetfläche zu erreichen und für den Läufer 3 eine, der Magnetfläche des Stators 2 entsprechende, Anordnung der Magnetfläche mit einer Längserstreckung zu erreichen, welche geeignet ist eine Vortriebskraft zu erhalten welche die Überwindung erheblicher Neigungen, sowie auch einen sicheren und verlässlichen Antrieb während der Talfahrt, entlang dieser Neigungen, zu erreichen.

## Patentansprüche

1. Antriebssystem für Seilfahrzeuge bestehend aus mindestens einem Tragseil (6, 6x) und eventuell mindestens einem Warpseil (7), aus einem Fahrzeug welches eine Aufhängung (4, 5; 14, 15; 24, 25) mit mindestens einem Laufwerk, bestehend aus gelenkigen Rollenwiegen (4, 14, 24) und Laufrollen (4a) welche am besagten Tragseil (6, 6x) aufliegen, aufweist und bestehend aus einer, mit dem Fahrzeug verbundenen, Struktur (5, 15, 25) der Aufhängung, **dadurch gekennzeichnet, dass** der Antrieb mittels mindestens einem elektrischen Linearmotor (2, 3) erfolgt, dessen Stator (2) längs mindestens einem Tragseil (6x) oder längs mindestens einem Warpseil (7) befestigt ist, während der Läufer (3) des Linearmotors an der Aufhängung (4, 5; 14, 15; 24, 25) oder oberhalb, unterhalb oder seitlich am Fahrzeug selbst befestigt ist.

2. Antriebssystem für Seilfahrzeuge gemäß Anspruch 1, **dadurch gekennzeichnet, dass** die den Stator (2) bildenden Elemente des elektrischen Linearmotors, einzeln oder in Paketanordnung, zueinander gemäß der Längserstreckung des Seiles (6x, 7) fluchtend, so angeordnet sind, dass mindestens eine Reihe von Elementen gebildet wird welche mittels Bügel (1) am Tragseil (6x), bzw. an einem oder an mehreren Warpseilen (7), befestigt sind und dass diese Bügel (1) am Seil (6x, 7) oder an den Seilen (7), eventuell unter Zwischenlage elastischer Elemente, ohne Verbindung in Längserstreckung des Seiles (6x, 7) oder unter sich verkettet oder gelenkig und/oder elastisch verbunden sind.

3. Antriebssystem für Seilfahrzeuge gemäß Anspruch 1, **dadurch gekennzeichnet, dass** die, den Läufer (3) bildenden, Elemente des elektrischen Linearmotors parallel zur Längserstreckung der, den Stator (2) bildenden und am Tragseil (6x) befestigten, Elemente angeordnet sind, dass der Läufer (3) von einem Arm (5r) oder einer Struktur getragen wird welche im oberen Bereich schwenkbar mit zum Tragseil (6x) paralleler Achse gelagert (4x) ist während sie im unteren Bereich einen Träger (5s) für die Befestigung der, den Läufer (3) bildenden, Elemente aufweist und dass am besagten Träger (5s), entsprechend den Endbereichen des Läufers (3), Rollen (9) mit vertikaler Drehachse gelagert (9a) sind oder auf Rollen oder Gleitbügel laufende Raupen vorgesehen sind, welche sich am Stator (2) abstützen.

4. Antriebssystem für Seilfahrzeuge gemäß Anspruch 1, **dadurch gekennzeichnet, dass** der, an mindestens einem Warpseil (7) befestigte, Stator (2) durch Auflage auf mindestens einer Rolle, auf einem Gleitbügel oder auf einer Führungs- und Stützraupe (8) welche auf mindestens zwei Rollen (8a) mit schwenkbar an der Aufhängung (4, 5; 14, 15; 24, 25) oder am Fahrzeug gelagerter (8x) Rollenwiege läuft, in eine dem, am Fahrzeug befestigten, Läufer (3) entsprechende Position, gebracht wird.

5. Antriebssystem für Seilfahzeuge gemäß Anspruch 1, **dadurch gekennzeichnet, dass** der Stator (2) aus einer Reihe oder aus mehreren Reihen magnetischer Bleche oder Plättchen besteht welche, zwecks Funktionieren des Motors, nicht mit Strom versorgt werden muss, während der Läufer (3) aus einer Reihe oder aus mehreren Reihen von Elektromagneten besteht welche mit elektrischem Strom versorgt werden um die Migration der Magnetfelder für den Antrieb, bzw. für die Bremswirkung, des Läufers (3) samt dem Fahrzeug zu bewirken.

6. Antriebssystem für Seilfahrzeuge gemäß Anspruch 1, **dadurch gekennzeichnet, das** Warpseil oder die Warpseile (7) zusammen mit den, den Stator oder die Statoren (2) bildenden, Elemente entlang der Spannweite der Seile, von Strukturen (6z) getragen werden welche am Tragseil oder an den Tragseilen (6) befestigt sind.

7. Antriebssystem für Seilfahrzeuge gemäß Anspruch 1, **dadurch gekennzeichnet, dass** der Stator oder dass die Statoren (2), zwecks Vermeidung der Ablagerung von Schnee, mit einer oberen Abdeckung versehen sind und dass an den Endbereichen des Läufers (3), entsprechend dem Durchlauf des Stators (2), Bürsten, Schaber und/oder Heizelemente vorgesehen sind welche auf die aktive Fläche des Stators (2) wirken.

8. Antriebssystem für Seilfahrzeuge gemäß Anspruch 1, **dadurch gekennzeichnet, dass** sich am selben Tragseil (6, 6x) gleichzeitig und voneinander unabhängig mehrere einzelne, selbstfahrende, voneinander beabstandete Seilfahrzeuge, mehrere Gruppen von unter sich gekoppelten selbstfahrenden Seilfahrzeugen und/oder mehrere selbstfahrende Fahrzeuge, gekoppelt mit einem oder mit mehreren Fahrzeugen ohne Läufer (3), bewegen können.
